# FASCICULE DE BREVET EUROPEEN

(11) **EP 3 027 995 B1**
(45) Date de publication et mention de la délivrance du brevet: **17.10.2018**
(21) Numéro de dépôt: 14747908.3
(22) Date de dépôt: 31.07.2014
(51) Int. Cl.: F28D 15/02, F28D 15/04

(54) **EVAPORATEUR À DISPOSITIF ANTI-RETOUR POUR BOUCLE DIPHASIQUE**
VERDAMPFER MIT RÜCKSCHLAGVORRICHTUNG FÜR ZWEIPHASIGEN KREISLAUF
EVAPORATOR WITH NON-RETURN DEVICE FOR DIPHASIC LOOP

(30) Priorité: 01.08.2013 FR 1357682
(43) Date de publication de la demande: 08.06.2016
(73) Titulaire: Euro Heat Pipes, 1400 Nivelles (BE)
(72) Inventeur: DE TROZ, Vincent, B-1400 Nivelles (BE)
(74) Mandataire: Cabinet Plasseraud
(86) Numéro de dépôt international: PCT/EP2014/066468
(87) Numéro de publication internationale: WO 2015/014926

(56) Documents cités:
- EP-A1- 0 739 647
- EP-A1- 2 403 034
- WO-A1-2009/154323
- WO-A1-2013/011682
- DE-A1- 4 116 044
- FR-A1- 2 979 981
- US-A1- 2008 283 223

## Description

La présente invention est relative aux évaporateurs pour systèmes de transfert thermique diphasiques à pompage capillaire.

Plus particulièrement, l'invention concerne la constitution de tels évaporateurs, en particuliers ceux destinés à évacuer les calories produites généralement par un élément dissipatif, en particulier mais non exclusivement par un processeur électronique ou un dispositif de commutations électroniques quelconque.

Le développement des échanges de données par le réseau internet a entrainé un besoin énorme de puissance de calcul et de stockage dans les serveurs permettant de répondre aux besoins des utilisateurs et en particulier ces serveurs sont souvent regroupés dans des centres appelés 'data centers'.

Les besoins de refroidissement des cartes électroniques formant les serveurs dans ces 'data centers' ne cessent de croître en raison de la densité toujours plus élevée des processeurs dans ces cartes.

Il est connu d'utiliser une circulation d'air ou d'un fluide liquide pour refroidir le processeur d'une carte serveur. La circulation d'un tel fluide requiert l'utilisation d'un ou plusieurs ventilateurs ou d'une ou plusieurs pompes qui peuvent être sujets à des pannes ou tout du moins requiert une maintenance régulière.

Il est donc préférable d'utiliser un système passif c'est-à-dire dépourvu de pompe active pour extraire les calories du processeur, ce type de système utilisant un phénomène de pompage capillaire. Un tel système est décrit dans le document US2003/051859 ; cependant la fiabilité de fonctionnement d'un tel évaporateur peut être améliorée, notamment en réponse à des sollicitations de puissance thermique présentant des variations temporelles importantes qui peuvent aller jusqu'à produire un assèchement de la structure capillaire.

De plus, la fonction condenseur fait encore appel à un ventilateur et l'évaporateur placé au contact de chaque processeur est complexe à fabriquer et par conséquent le système est couteux. En outre, il est souhaitable de diminuer l'encombrement de l'évaporateur pour faciliter son intégration sur les cartes électroniques.

EP 0739647 divulgue un évaporateur pour système de transfert thermique diphasique avec des nervures disposées dans le compartiment liquide de l'évaporateur, ce qui permet d'améliorer l'alimentation de liquide.

Il est donc apparu un besoin d'améliorer les performances et de réduire le coût de tels évaporateurs.

A cet effet, l'invention propose notamment un évaporateur pour système de transfert thermique diphasique à pompage capillaire, comprenant :
- une plaque de base s'étendant généralement parallèlement à un plan d'interface et destinée à recevoir des calories depuis un élément dissipatif,
- un corps avec un fond, des parois latérales et une bordure jointe à la plaque de base pour délimiter ainsi de façon hermétique un espace intérieur de l'évaporateur,
- une masse poreuse formant une couche à structure capillaire interposée entre la plaque de base et le fond, qui définit une première chambre délimitée par la plaque de base, les parois latérales et ladite couche de masse poreuse et une deuxième chambre délimitée par le fond, les parois latérales et ladite couche de masse poreuse,
   la première chambre étant destinée à héberger du fluide caloporteur en phase essentiellement gazeuse,
   la deuxième chambre étant destinée à héberger du fluide caloporteur en phase essentiellement liquide, et comprend un orifice d'entrée d'évaporateur pour une conduite tubulaire de liquide, caractérisé en ce qu'un dispositif anti-retour est agencé dans la deuxième chambre au niveau de l'orifice d'entrée pour éviter un reflux de liquide par l'orifice d'entrée, de sorte que l'on évite un assèchement de la masse poreuse en cas d'augmentation brutale de la puissance thermique à recevoir.

Grâce à ces dispositions, on évite un reflux du liquide depuis l'évaporateur vers le condenseur et fiabilise ainsi le démarrage de la boucle capillaire et on améliore son comportement vis-à-vis de variations brusques de charge thermique.

On remarque qu'un tel évaporateur peut être utilisé soit dans une boucle diphasique baptisée **'LHP'** (Loop Heat Pipe) avec réservoir accolé à l'évaporateur soit dans une boucle diphasique baptisée **'CPL'** (Capillary Pumped Loop) avec réservoir séparé de l'évaporateur. Dans la configuration CPL, on évite un reflux du liquide depuis l'évaporateur vers le condenseur et fiabilise ainsi le démarrage de la boucle capillaire. Dans la configuration LHP, on améliore son comportement vis-à-vis de variations brusques de charge thermique, notamment une baisse de charge abrupte. En effet, dans ce dernier cas, le besoin en surface d'échange diminuant, la température de saturation baisse rapidement au condenseur ce qui entraîne un appel de liquide qui, du fait de l'invention, est obligé de passer à travers la masse microporeuse ce qui provoque une baisse de la température de la charge thermique. Cet effet bénéfique est particulièrement recherché pour des applications cyclées en puissance.

Dans des modes de réalisation du procédé selon l'invention, on peut éventuellement avoir recours en outre à l'une et/ou à l'autre des dispositions suivantes :
- le dispositif anti-retour est formé par une bande flexible qui est disposée pour venir se plaquer contre l'une des parois latérales qui comprend (et où se trouve) la bouche de l'orifice d'entrée ; ce qui représente une solution très simple pour former un dispositif anti retour, la bande flexible venant naturellement fermer l'orifice d'entrée ; une telle bande flexible disposée à l'intérieur du réservoir forme une solution particulièrement économique, sans autre pièce(s) à rajouter ;
- pour des fonctionnements sous accélération, en particulier sous l'accélération de la pesanteur, l'orifice d'entrée sera placé plutôt au-dessus de la bande flexible et structuré de façon à permettre une évacuation d'éventuelles bulles de gaz non condensable ou de vapeur. Cette structuration peut, par exemple, être constituée par un agencement de rainures permettant, lorsque la bande flexible est en position ouverte, une arrivée nominale de liquide vers la masse microporeuse et de bulles en sens contraire;

- la bande flexible est rappelée par sa flexibilité propre (intrinsèque) contre l'orifice d'entrée avec une précontrainte ; moyennant quoi on améliore la fiabilité du dispositif anti retour, l'entrée de liquide devant vaincre la précontrainte subie par la bande flexible et le retour de liquide étant empêché ;
- la bande est encadrée par le fond et la masse poreuse avec un jeu inférieur à 15% de sa hauteur selon une direction perpendiculaire au plan d'interface ; de sorte que la bande flexible ne peut que se déplacer parallèlement au plan d'interface, l'encadrement entre le fond et la masse poreuse fournissant un guidage très simple ;
- la deuxième chambre présente une forme générale parallélépipédique, le fond et la masse poreuse encadrant parallèlement la bande flexible ; Ce qui autorise un déplacement important de bande flexible à l'intérieur de la deuxième chambre parallèlement au plan d'interface et qui représente une forme de réalisation particulièrement simple et peu coûteuse ;
- la bande est en acier inox, le corps étant aussi de préférence en acier inox ; moyennant quoi on obtient une très bonne durabilité du dispositif anti retour formé par la bande flexible ;
- la bande présente une longueur au moins 10 fois supérieure à sa largeur (i.e. sa 'hauteur'), et la bande présente une largueur au moins 8 fois supérieure à son épaisseur ; de sorte qu'on obtient une bonne flexibilité dans une direction privilégiée, en particulier la flexion dans le plan d'interface P ;
- la bande présente longueur au moins 10 fois supérieure au diamètre de l'orifice d'entrée ; ce qui permet de choisir la contrainte de rappel vers l'état fermé selon une large plage de valeurs y compris des valeurs faibles, notamment en fonction de l'épaisseur et du point d'ancrage ;
- la bande présente une extrémité de fixation et à l'opposé une extrémité libre, l'extrémité de fixation étant fixée à une des parois latérales par un point de soudure ou un encastrement et l'extrémité libre étant agencée à proximité de l'orifice d'entrée ; ce qui constitue un assemblage particulièrement simple pour assembler la bande flexible à l'intérieur de la chambre liquide ;
- la paroi latérale où est fixée l'extrémité de fixation est adjacente à la paroi latérale où est agencée la bouche de l'orifice d'entrée ; de sorte que l'on obtient une flexion qui crée naturellement une précontrainte, par exemple une flexion de 90°, alors que la bande flexible a tendance à revenir vers une configuration droite.

L'invention vise aussi un système de transfert thermique diphasique à pompage capillaire pour évacuer la chaleur dissipée par un élément dissipatif comprenant un évaporateur tel que décrit ci-dessus, avec les avantages mentionnés plus haut tant pour la configuration LHP que pour la configuration CPL.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est une vue générale schématique d'un système de refroidissement à boucle diphasique intégrant un évaporateur selon l'invention,
- la figure 2 est une vue générale en perspective d'un dispositif de refroidissement intégrant un évaporateur selon l'invention,
- la figure 3 est une vue en coupe transversale d'un évaporateur selon l'invention, illustrant le dispositif anti retour,
- la figure 4 montre une vue de dessous du corps de l'évaporateur de la figure 3,
- la figure 5 représente une variante de réalisation de la lame anti-retour,
- la Figure 6 illustre plus en détails la bande flexible.

Sur les différentes figures, les mêmes références désignent des éléments identiques ou similaires.

La figure 1 représente un exemple de dispositif de de refroidissement à boucle diphasique à circuit fermé, qui comprend un évaporateur **10,** un module condenseur **8,** une première conduite fluide **40** dite 'vapeur' reliant la sortie de l'évaporateur à l'entrée du module condenseur, et une deuxième conduite fluide **50** dite 'liquide' reliant la sortie du module condenseur à l'entrée de l'évaporateur.

Dans la configuration dite 'CPL', il peut y avoir en outre un réservoir distinct (non représenté) en communication avec la conduite liquide 50.

La circulation d'un fluide de travail diphasique est assurée par l'intermédiaire de l'effet de capillarité prévalant dans une masse poreuse **3** agencée à l'intérieur de l'évaporateur **10.** Ladite masse poreuse **3** sépare une première chambre **11** en contact thermique avec la source chaude et destinée à contenir généralement du fluide de travail en phase gazeuse, d'une seconde chambre **12** agencée à l'opposé de la source chaude dans l'évaporateur et destinée à contenir du fluide de travail principalement en phase liquide.

Comme il est connu en soi, l'énergie thermique apportée au niveau de l'évaporateur transforme du liquide en vapeur ce qui permet d'absorber une énergie équivalente à la chaleur latente de vaporisation du fluide de travail. La vapeur ainsi créée est dirigée sous pression dans la première conduite **40** vers l'entrée **8a** du module condenseur. À cet endroit, le fluide de travail cède ses calories soit directement dans l'environnement, soit à un autre fluide **18** liquide en conduite forcée (comme cela est représenté, entrée **18a,** sortie **18b**), et par le fait le fluide de travail repasse en phase liquide après avoir cédé une énergie correspondant à la chaleur latente.

Le fluide liquide à la sortie **8b** du condenseur est aspiré par l'effet de pompage procuré par la structure capillaire de la masse poreuse, la deuxième chambre et la conduite **50** étant remplies du fluide de travail en phase liquide.

De tels systèmes à pompage capillaire sont connus sous les acronymes de LHP ('Loop Heat Pipe') ou CPL ('Capillary Pumped Loop') et sont utilisés tant dans un environnement sans gravité (espace) que dans des applications terrestres avec gravité.

Il faut remarquer que la figure 1 ne mentionne pas la direction verticale et par conséquent il n'y a pas de contrainte particulière concernant l'orientation et la position respective de l'évaporateur et du module condenseur pour autant que l'effet de pompage capillaire reste supérieur aux effets de la gravité compte tenu de la densité du fluide utilisé.

Selon la présente invention, on vise principalement les systèmes terrestres avec des applications à fort volume ou grande série, c'est-à-dire des nombres très important de pièces à fabriquer. Dans ce contexte, on cherche à diminuer le coût de revient et le coût de production des composants du système et en particulier de l'évaporateur capillaire **10.**

Une des applications visées par la présente invention concerne (non exclusivement) le refroidissement des cartes électroniques et notamment des processeurs ou CPU qui sont implantés sur des cartes électroniques dans des ordinateurs, des serveurs classiques ou bien encore des racks de cartes serveur. Sur la figure 2, il est représenté schématiquement une carte électronique **19** munie d'au moins un processeur **9.** Dans la configuration illustrée, la carte est représentée en position horizontale, mais elle pourrait tout aussi bien être en position verticale.

Au contact du processeur **9** est disposé un évaporateur capillaire **10** selon l'invention configuré pour prélever des calories dissipées par le processeur 9 selon un processus de boucle capillaire diphasique déjà décrit plus haut.

Le module condenseur **8** est formé par un échangeur de chaleur de type liquide/liquide de préférence à flux croisés, connu en soi et donc non décrit en détails ici. Le fluide refroidisseur **18** sera typiquement de l'eau, à la température où elle est disponible dans le bâtiment, ou voisine de la température ambiante ou encore légèrement refroidie.

Comme représenté à la figure 3, l'évaporateur comprend une plaque de base **1** destinée à venir en contact physique et thermique avec le processeur 9 selon un plan d'interface **P** et un corps **2** qui complémente la plaque de base pour former une enceinte aussi appelé un espace interne **20,** dans lequel sont agencés les éléments de l'évaporateur qui seront décrits ci-après.

La plaque de base 1 comprend un bord périphérique **14** et une face externe **17** de réception thermique destinée à recevoir des calories depuis un élément dissipatif tel que le processeur 9 en question. Du côté opposé à la face externe, c'est-à-dire du côté dit interne, sont agencés une pluralité de projections **13** sous forme de nervures s'étendant continûment ou de façon discontinue et de préférence parallèlement les unes aux autres, de manière à créer entre ces rainures des canaux **41** destinés à convoyer la vapeur formée à cet endroit vers la sortie de vapeur **4.** Les projections pourraient aussi être des pions arrangés en matrice ou en quinconce et séparés les uns des autres. La plaque de base est formée de préférence en cuivre, matériau qui présente un très bon coefficient de conduction thermique.

Au-dessus des projections 13 se trouvent une couche à structure capillaire formant une masse poreuse **3,** qui dans l'exemple illustré se présente comme une couche d'épaisseur constante sans aucune forme secondaire particulière. Ainsi il suffit de découper une couche poreuse aux bonnes dimensions de largeur et longueur, il n'y a pas besoin d'usiner des canaux de vapeur à l'intérieur de cette masse poreuse.

La constitution et le procédé d'obtention d'une telle masse poreuse **3** (ou 'mèche') est connu en soi et ne sont donc pas décrits en détails ici.

Le corps **2** susmentionné de l'évaporateur est agencé au-dessus de la plaque de base et de la masse poreuse, ce corps est réalisé de préférence en acier inoxydable dit 'inox'. Ce corps 2 comprend un fond **21,** qui forme une paroi parallèle au plan P, des parois latérales **22** (portions latérales) qui s'étendent à partir du fond tout autour de l'évaporateur en direction d'une bordure **24** qui borde le corps **2** au voisinage du plan d'interface P.

La bordure **24** et le bord périphérique **14** de la plaque de base **1** sont assemblés ensemble de façon hermétique par brasage, soudure, vissage, rivetage, sertissage ou tout autre procédé adéquat.

Selon la présente invention, on forme dans la deuxième chambre **12** un dispositif anti retour **6** notamment pour éviter un reflux de liquide en direction de la conduite liquide **50.** Ce dispositif est dans l'exemple illustré formé par une bande flexible **60** allongée s'étendant entre une première extrémité **61** fixée par rapport à l'évaporateur et une seconde extrémité **62** ou extrémité libre agencée au voisinage de l'embouchure de l'orifice d'entrée **5.**

Dans l'exemple illustré, l'extrémité libre **62** vient se plaquer au repos contre la face **9a** de la paroi interne ou débouche la conduite liquide ; l'extrémité fixe est fixée contre la paroi 9b perpendiculaire à la face 9a susmentionnée.

Lorsque la masse poreuse aspire du liquide dans la deuxième chambre, cela provoque une aspiration de liquide à partir de la conduite liquide 50 et l'extrémité libre de la bande flexible s'écarte de la paroi 9a pour laisser entrer le liquide dans la deuxième chambre 12 (pour des raison de clarté, la déflection de la position défléchie **6'** est exagérée).

A l'inverse, s'il advient que la charge thermique augmente brutalement, il peut se produire une tendance à un reflux de fluide en phase gazeuse vers la chambre liquide depuis la masse poreuse ce qui peut conduire à assécher la masse poreuse. Toutefois dans le cas illustré, l'extrémité libre **62** de la bande flexible est dans ce cas plaquée contre la face **9a** de la paroi latérale **22a** et empêche par conséquent le liquide de refluer vers la conduite liquide 50. En conséquence de quoi la vapeur produite dans la masse poreuse est poussée exclusivement vers la première chambre et vers la conduite gazeuse **40.** Un assèchement de la masse poreuse est ainsi évité. Par ailleurs, lors des baisses de puissance, avec effet de dépression au condenseur, l'appel de liquide vers le condenseur se fait à travers la masse microporeuse 3 et non pas par la ligne liquide 50 car le dispositif anti-retour 6 l'empêche.

La première extrémité **61** dite « extrémité de fixation » est fixée à la paroi **22b** au moyen d'un point de soudure électrique, ou comme illustré par un encastrement dans une fente prévue à cet effet.

Avantageusement, la bande flexible **60** est formée par une bande d'acier inoxydable similaire à la matière du corps **2.**

Comme illustré à la figure 6, l'épaisseur **E** de la bande est constante et peut être choisie entre 0,2 mm et 2mm.

La largeur **H** (aussi appelée 'hauteur' dans l'exemple illustré) de la bande est constante et peut être choisie typiquement entre 3 mm et 12 mm. Avantageuse la bande présente une largueur au moins 8 fois supérieure à son épaisseur.

La longueur **L** de la bande peut être choisie typiquement entre 4 cm et 25 cm. Avantageusement, la bande présente une longueur au moins 10 fois supérieure à sa largeur. Avantageusement, la bande présente une longueur au moins 10 fois supérieure au diamètre de l'orifice d'entrée 5.

Dans une variante représentée à la figure 5, la bande flexible est plus longue et s'étend sur toute la longueur de la chambre liquide **12** ; elle est fixée dans ce cas à la paroi **22c** située à l'opposé de la paroi **22a** où débouche l'orifice d'entrée. Le fonctionnement de la bande flexible est similaire à ce qui a été décrit pour le cas de la figure 4.

Il faut noter qu'une projection en forme de lèvre **25** forme une séparation étanche entre la première chambre et la deuxième chambre.

En outre, le corps **2** comprend des extensions latérales **16** obtenues de forme intégralement par le formage du corps 2, ces extensions latérales s'étendent de préférence parallèlement au plan P et sont munies de trous **66.** De manière connue en soi, des vis à ressort (non représentées) permettent de presser l'évaporateur contre le processeur.

Optionnellement, le fond 21 du corps peut présenter sur sa face externe une pluralité d'ailettes **28** qui ont pour fonction de limiter l'échauffement du liquide dans la deuxième chambre **12** et qui permettent aussi de re-condenser des bulles de gaz qui auraient pu se former près de la masse poreuse et qui remontent vers le fond **21.**

## Revendications

1. Evaporateur (10) pour système de transfert thermique diphasique à pompage capillaire, comprenant :
- une plaque de base (1) s'étendant généralement parallèlement à un plan (P) d'interface et destinée à recevoir des calories depuis un élément dissipatif,
- un corps (2) avec un fond (21), des parois latérales (9a-9d) et une bordure jointe à la plaque de base pour délimiter ainsi de façon hermétique un espace intérieur (20) de l'évaporateur,
- une masse poreuse (3) formant une couche à structure capillaire interposée entre la plaque de base et le fond, qui définit une première chambre (11) délimitée par la plaque de base, les parois latérales et ladite couche de masse poreuse et une deuxième chambre (12) délimitée par le fond, les parois latérales et ladite couche de masse poreuse,
la première chambre étant destinée à héberger du fluide caloporteur en phase essentiellement gazeuse,
la deuxième chambre étant destinée à héberger du fluide caloporteur en phase essentiellement liquide, et comprenant un orifice d'entrée (5) d'évaporateur pour une conduite tubulaire de liquide (50),
**caractérisé en ce que** un dispositif anti-retour (6) est agencé **dans** la deuxième chambre (12) au niveau de l'orifice d'entrée (5) pour éviter un reflux de liquide par l'orifice d'entrée, de sorte que l'on diminue les risques d'assèchement de la masse poreuse et que l'on augmente de façon significative les performances du système lors des variations rapides de la puissance thermique.

2. Evaporateur selon la revendication 1, dans lequel le dispositif anti-retour est formé une bande flexible (6) qui est disposée pour venir se plaquer contre l'une (9a) des parois latérales qui comprend la bouche de l'orifice d'entrée (5).

3. Evaporateur selon la revendication 2, dans lequel la bande flexible est rappelée par sa flexibilité propre contre l'orifice d'entrée avec une précontrainte.

4. Evaporateur selon l'une des revendications 2 à 3, dans lequel la bande est encadrée par le fond (21) et la masse poreuse (3) avec un jeu inférieur à 15% de sa hauteur selon une direction perpendiculaire au plan d'interface.

5. Evaporateur selon l'une des revendications 2 à 4, dans lequel la deuxième chambre (12) présente une forme générale parallélépipédique, le fond et la masse poreuse encadrant parallèlement la bande flexible.

6. Evaporateur selon l'une des revendications 2 à 5, dans lequel la bande est en acier inox, le corps étant aussi de préférence en acier inox.

7. Evaporateur selon l'une des revendications 2 à 6, dans lequel la bande présente une longueur au moins 10 fois supérieure à sa largeur, et la bande présente une largueur au moins 8 fois supérieure à son épaisseur.

8. Evaporateur selon l'une des revendications 2 à 7, dans lequel la bande présente une extrémité de fixation et à l'opposé une extrémité libre, l'extrémité de fixation étant fixée à une des parois latérales par un point de soudure ou un encastrement et l'extrémité libre étant agencée à proximité de l'orifice d'entrée (5).

9. Evaporateur selon l'une des revendications 2 à 7, dans lequel la bande présente une longueur au moins 10 fois supérieure au diamètre de l'orifice d'entrée (5).

10. Evaporateur selon la revendication 8, dans lequel la paroi latérale (9b) où est fixée l'extrémité de fixation est adjacente à paroi latérale (9a) où est agencée la bouche de l'orifice d'entrée.

11. Evaporateur selon l'une des revendications 2 à 9, soumis à la pesanteur, dans lequel l'orifice d'entrée (5) est placé au-dessus de la bande flexible (6).

12. Système de transfert thermique diphasique à pompage capillaire pour évacuer la chaleur dissipée par un élément dissipatif, comprenant un évaporateur selon l'une des revendications 1-11, et un condenseur.

## Patentansprüche

1. Verdampfer (10) für zweiphasiges Wärmeübertragungssystem mit kapillaren Pumpen, umfassend:
- eine Basisplatte (1), die sich allgemein parallel zu einer Grenzflächenebene (P) erstreckt und dazu bestimmt ist, Wärme von einem Ableitungselement aufzunehmen,
- einen Körper (2) mit einem Boden (21), Seitenwänden (9a-9d) und einem Rand, der mit der Basisplatte verbunden ist, um so einen Innenraum (20) des Verdampfers hermetisch zu begrenzen,
- eine poröse Masse (3), die eine zwischen die Basisplatte und den Boden eingefügte Schicht mit Kapillarstruktur bildet, die eine von der Basisplatte, den Seitenwänden und der Schicht aus poröser Masse begrenzte erste Kammer (11) und eine vom Boden, den Seitenwänden und der Schicht aus poröser Masse begrenzte zweite Kammer (12) definiert,
wobei die erste Kammer dazu bestimmt ist, Wärmeträgerfluid im Wesentlichen in der Gasphase zu beherbergen,
wobei die zweite Kammer dazu bestimmt ist, Wärmeträgerfluid im Wesentlichen in der Flüssigphase zu beherbergen, und eine Verdampfereingangsöffnung (5) für eine rohrförmige Flüssigkeitsleitung (50) umfasst,
**dadurch gekennzeichnet, dass** eine Rückschlagvorrichtung (6) auf Höhe der Eingangsöffnung (5) **in** der zweiten Kammer (12) eingerichtet ist, um einen Rückfluss von Flüssigkeit durch die Eingangsöffnung zu vermeiden, sodass man die Risiken einer Austrocknung der porösen Masse vermindert und die Leistungen des Systems bei den schnellen Schwankungen der Wärmeleistung deutlich erhöht.

2. Verdampfer nach Anspruch 1, wobei die Rückschlagvorrichtung durch einen flexiblen Streifen (6) gebildet ist, der angeordnet ist, um sich an eine (9a) der Seitenwände anzulegen, die die Mündung der Eingangsöffnung (5) umfasst.

3. Verdampfer nach Anspruch 2, wobei der flexible Streifen durch seine eigene Flexibilität mit einer Vorspannung an die Eingangsöffnung zurückgeführt wird.

4. Verdampfer nach einem der Ansprüche 2 bis 3, wobei der Streifen mit einem Spiel von weniger als 15 % seiner Höhe in einer zur Grenzflächenebene senkrechten Richtung vom Boden (21) und der porösen Masse (3) eingerahmt ist.

5. Verdampfer nach einem der Ansprüche 2 bis 4, wobei die zweite Kammer (12) eine allgemein parallelepipedische Form aufweist, wobei der Boden und die poröse Masse den flexiblen Streifen parallel einrahmen.

6. Verdampfer nach einem der Ansprüche 2 bis 5, wobei der Streifen aus Edelstahl ist und der Körper vorzugsweise ebenfalls aus Edelstahl ist.

7. Verdampfer nach einem der Ansprüche 2 bis 6, wobei der Streifen eine Länge aufweist, die mindestens 10-mal größer als seine Breite ist, und wobei der Streifen eine Breite aufweist, die mindestens 8-mal größer als seine Dicke ist.

8. Verdampfer nach einem der Ansprüche 2 bis 7, wobei der Streifen ein Befestigungsende und gegenüber ein freies Ende aufweist, wobei das Befestigungsende durch einen Schweißpunkt oder eine Einlassung an einer der Seitenwände befestigt ist und das freie Ende nahe der Eingangsöffnung (5) eingerichtet ist.

9. Verdampfer nach einem der Ansprüche 2 bis 7, wobei der Streifen eine Länge aufweist, die mindestens 10-mal größer als der Durchmesser der Eingangsöffnung (5) ist.

10. Verdampfer nach Anspruch 8, wobei die Seitenwand (9b), an der das Befestigungsende befestigt ist, benachbart zur Seitenwand (9a) ist, an der die Mündung der Eingangsöffnung eingerichtet ist.

11. Verdampfer nach einem der Ansprüche 2 bis 9, der der Schwerkraft unterliegt, wobei die Eingangsöffnung (5) über dem flexiblen Streifen (6) platziert ist.

12. Zweiphasiges Wärmeübertragungssystem mit kapillaren Pumpen zum Ausleiten abgeleiteter Wärme durch ein Ableitungselement, umfassend einen Verdampfer nach einem der Ansprüche 1-11 und einen Kondensator.

## Claims

1. Evaporator (10) for a diphasic heat transfer system with capillary pumping, comprising:
- a base plate (1) extending generally parallel to an interface plane (P) and intended to receive calories from a dissipative element,
- a body (2) with a bottom (21), side walls (9a-9d) and an edge attached to the base plate in order to hermetically delimit as such an inside space (20) of the evaporator,
- a porous mass (3) forming a layer with a capillary structure inserted between the base plate and the bottom, which defines a first chamber (11) delimited by the base plate, the side walls and said porous mass layer and a second chamber (12) delimited by the bottom, the side walls and said porous mass layer,
the first chamber being intended to accommodate a heat transfer fluid substantially in the gaseous phase,
the second chamber being intended to accommodate the heat transfer fluid in a substantially liquid phase, and comprising an evaporator inlet orifice (5) for a tubular liquid line (50),
**characterised in that** an anti back-flow device (6) is arranged in the second chamber (12) on the inlet orifice (5) in order to prevent a reflux of liquid via the inlet orifice, in such a way that the risks of the porous mass drying out are reduced and the performance of the system is substantially increased during quick variations in the thermal power.

2. Evaporator according to claim 1, wherein the anti back-flow device is formed as a flexible strip (6) which is arranged to be thrust against one (9a) of the side walls that comprises the mouth of the inlet orifice (5).

3. Evaporator according to claim 2, wherein the flexible strip is recalled via its own flexibility against the inlet orifice with a prestress.

4. Evaporator according to one of claims 2 to 3, wherein the strip is bordered by the bottom (21) and the porous mass (3) with a clearance less than 15% of its height along a direction perpendicular to the interface plane.

5. Evaporator according to one of claims 2 to 4, wherein the second chamber (12) has a general parallelepiped shape, the bottom and the porous mass encompassing the flexible strip in a parallel fashion.

6. Evaporator according to one of claims 2 to 5, wherein the strip is made from stainless steel, with the body also preferably made of stainless steel.

7. Evaporator according to one of claims 2 to 6, wherein the strip has a length at least 10 times greater than its width, and the strip has a width at least 8 times greater than its thickness.

8. Evaporator according to one of claims 2 to 7, wherein the strip has a fastening end and at the opposite a free end, the fastening end being fastened to one of the side walls by a welding spot or an anchoring and the free end being arranged in the vicinity of the inlet orifice (5).

9. Evaporator according to one of claims 2 to 7, wherein the strip exhibits a length at least 10 times greater than the diameter of the inlet orifice (5).

10. Evaporator according to claim 8, wherein the side wall (9b) where the fastening end is fixed is adjacent to a side wall (9a) where the mouth of the inlet orifice is arranged.

11. Evaporator according to one of claims 2 to 9, subjected to gravity, wherein the inlet orifice (5) is placed above the flexible strip (6).

12. Diphasic heat transfer system with capillary pumping in order to remove the heat dissipated by a dissipative element, comprising an evaporator according to one of claims 1 to 11, and a condenser.
